# EUROPÄISCHE PATENTSCHRIFT

(11) **EP 3 744 515 B1**
(45) Veröffentlichungstag und Bekanntmachung des Hinweises auf die Patenterteilung: **07.06.2023**
(21) Anmeldenummer: 20173608.9
(22) Anmeldetag: 08.05.2020
(51) Int. Cl.: B31B 50/52, B31D 5/00

(54) **VORRICHTUNG UND VERFAHREN ZUM FALTEN EINES POLSTERTEILS**
DEVICE AND METHOD FOR FOLDING A PADDED PART
DISPOSITIF ET PROCÉDÉ DE PLIAGE D'UNE PIÈCE DE REMBOURRAGE

(30) Priorität: 27.05.2019 DE 102019114102
(43) Veröffentlichungstag der Anmeldung: 02.12.2020
(73) Patentinhaber: Wächter Packautomatik Gmbh & Co. Kg, 33181 Bad Wünnenberg (DE)
(72) Erfinder: Lücking, Thomas, 33181 Bad Wünnenberg (DE)
(74) Vertreter: Ostermann, Thomas

(56) Entgegenhaltungen:
- EP-A1- 0 048 824
- IT-A1- BO 920 170
- IT-B- 1 257 785
- JP-A- 2002 144 450
- US-A- 3 626 660
- US-A- 4 926 615

## Beschreibung

Die Erfindung betrifft ein Verfahren zum Falten eines Polsterteils nach dem Oberbegriff des Patentanspruchs 1.

Ferner betrifft die Erfindung eine Vorrichtung zum Falten eines Polsterteils nach dem Oberbegriff des Patentanspruchs 6.

Aus der DE 20 2014 005 792 U1 ist eine Verpackung mit einem Polsterteil bekannt, das durch Falten von Faltungsabschnitten aus einem Materialzuschnitt hergestellt wird. Aus der EP 0 653 354 A1 ist ein Polsterteil für eine Verpackung bekannt, die gefaltet und dann auf eine Seitenfläche des Polsterteils geklebt wird.

Aus der DE 20 2005 007 643 U1 ist ein Polsterteil bekannt, das einstückig mit einem Zuschnitt der Verpackung verbunden ist und durch Falten erstellt wird.

Zum Falten von Faltungsabschnitten eines Zuschnitts ist es aus der EP 2 377 764 A1 bekannt, den Zuschnitt auf einen Falttisch anzuordnen. Ein Faltlinien-Positionierelement wird an den Zuschnitt angelegt und definiert mit seiner Kante eine zu erzeugende Faltlinie. Diese Faltlinie wird erzeugt, indem ein bewegbares Faltungselement senkrecht zu dem Zuschnitt bewegt wird und einen Faltungsabschnitt mitnimmt, so dass der Faltungsabschnitt einen Winkel zu einer Zuschnittebene bildet.

Aus der EP 0 048 824 A1, der US 4 926 615 A und der JP 2002 144450 A ist ein Verfahren zum Falten von Zuschnitten bekannt, bei denen die Zuschnitte entlang eines Betriebsweges bewegt werden. Es erfolgt eine Vorfaltung der Zuschnitte gemäß der EP 0 048 824 A1. Gemäß der US 4 926 615 A und der JP 2002 144450 A ist ein Werkzeug mit einem spezifischen Design erforderlich.

Aus der US 3 626 660 A ist ein Verfahren zum Falten eines Polsterteils für eine Verpackung aus einem Zuschnitt bekannt. Es sind Faltungselemente vorgesehen, so dass in Verbindung mit einem Niederhalterelement die gefalteten Faltungsabschnitte zu umlaufenden Seitenflächen eines Polsterteils geformt werden können. Als Faltungselement ist auch ein hakenförmiges Faltungselement vorgesehen.

Aufgabe der vorliegenden Erfindung ist es, eine Vorrichtung und ein Verfahren zum Falten eines Polsterteils anzugeben, so dass kostengünstig eine sichere und einfache Faltung bereitgestellt wird.

Zur Lösung der Aufgabe weist das erfindungsgemäße Verfahren die Merkmale des Patentanspruchs 1 auf.

Nach der Erfindung werden alternierend ein eine Faltlinie vorgebendes Faltlinien-Positionierelement und ein die Faltung durchführendes Faltungsegment bewegt, so dass nach und nach mehrere Faltungsabschnitte erzeugt werden. In einem letzten Faltungsarbeitsschritt wirkt ein Niederhalterelement auf einen Faltungsabschnitt, so dass die Faltungsabschnitte zu einem Polsterteil mit umlaufenden, vorzugsweise rechten Winkel verlaufenden Seitenflächen geformt wird. Vorteilhaft kann hierdurch relativ schnell und kostengünstig ein Polsterteil hergestellt werden.

Nach einer bevorzugen Ausführungsform der Erfindung wird das Faltlinien-Positionierelement in einem letzten Faltungsarbeitsschritt hin zu einem Faltungsabschnitt bewegt, so dass es als Anlage für das eine Seitenfläche des Polsterteils bildenden Faltenabschnitts dient. Vorteilhaft kann hierdurch auf einfache Weise im Zusammenwirken mit dem Faltungselement die Formgebung des Polsterteils definiert werden.

Nach einer weiteren Ausführungsform der Erfindung wird das Faltlinien-Positionierelement von dem Faltungsabschnitt wegbewegt, während ein Schenkel des Faltungselementes zu demselben Faltungsabschnitt hinbewegt wird, so dass der Schenkel des Faltungselementes eine Anlage für das eine Seitenfläche des Polsterteils bildenden Faltungsabschnitts dient. Vorteilhaft wird die Formgebung des Faltungselementes nicht nur zur Führung der Faltungsabschnitte während des Faltungsvorgangs genutzt, sondern auch beim abschließenden Faltungsarbeitsschritt, in dem die Faltungsabschnitte ihre endgültige Relativposition zur Bildung des Polsterteils einnehmen.

Nach einer Weiterbildung der Erfindung wird das Faltungselement quer und/oder längs zu einer Bewegungsrichtung des Faltlinien-Positionierelementes bewegt, wobei jeweils eine Faltung zur Bildung eines Faltungsabschnitts erzeugt wird.

Nach einer Weiterbildung der Erfindung wird das Faltungselement kontinuierlich oder sequenziell um eine senkrecht zu der Bewegungsrichtung des Faltlinien-Positionierelementes und parallel zu der Zuschnittebene verlaufenden Schwenkachse verschwenkt, wobei durch gleichzeitiges sequenzielles Linearverschieben des Faltlinien-Positionierelementes von dem Faltungsabschnitt weg eine Mehrzahl von Faltungsabschnitten erzeugt werden kann. Vorteilhaft kann hierdurch eine besonders schnelle Faltung erfolgen.

Zur Lösung dieser Aufgabe weist die Erfindung die Merkmale des Patentanspruchs 6 auf.

Nach der erfindungsgemäßen Vorrichtung ist ein bewegbares Faltungselement hakenförmig ausgebildet. Vorteilhaft kann hierdurch eine Führung von zu faltenden Faltungsabschnitten eines Zuschnitts geschaffen werden, so dass eine Anzahl von Faltungsabschnitten während des Faltvorgangs und insbesondere am Ende des Faltvorgangs die gewünschte Formgebung aufweist.

Nach einer Weiterbildung der Erfindung ist das Faltungselement U-förmig ausgebildet mit zwei Schenkeln, die über einen Scheitel miteinander verbunden sind.

Nach einer Weiterbildung der Erfindung gehen die gegenüberliegenden Schenkel kontinuierlich (differenziell stetig) in den Scheitel über, so dass eine knickfreie Innenfläche gebildet wird, entlang derer der Faltungsabschnitt geführt ist. Vorteilhaft kann hierdurch eine gerichtete Umlenkung der Faltungsabschnitte in Richtung der Zuschnittebene erfolgen.

Nach einer Weiterbildung der Erfindung geht zumindest ein Schenkel des Faltungselementes kontinuierlich (differenziell stetig) in einen Scheitel des Faltungselementes über. Eine Innenfläche des Faltungselementes bildet somit eine kontinuierliche Führung für den mindestens einen Faltungsabschnitt während des Faltungsvorgangs in der vorgegebenen Faltungsrichtung.

Nach einer bevorzugten Ausführungsform der Erfindung schließt das Faltungselement einen stumpfen Winkel oder einen 180°-Winkel ein, so dass der endseitige Faltungsabschnitt in Richtung der Zuschnittebene bewegt wird, damit am Ende des Faltungsvorganges ein geschlossenes Polsterteil vorliegt.

Nach einer Weiterbildung der Erfindung geht zumindest ein Schenkel des Faltungselementes unter Bildung einer Kante in den Scheitel über. Hierdurch wird ein definierter Winkel, vorzugsweise ein rechter Winkel, gebildet, der zumindest in einem abschließenden Schritt des Faltungsvorganges eine im Querschnitt winkelige Form des Polsterteils festlegt. Das fertige Polsterteil kann beispielsweise im Querschnitt quadratisch ausgebildet sein, wobei es einen Hohlkörper bildet.

Nach einer Weiterbildung der Erfindung weist der Scheitel eine Breite auf, die größer ist als eine Diagonale des zu faltenden Polsterteils. Auf diese Weise ist sichergestellt, dass das Polsterteil während des Faltvorgangs von dem Faltungselement zumindest teilweise umschlossen ist.

Nach einer Weiterbildung der Erfindung ist das Faltungselement mit einem Linearstellorgan oder mit einem Drehstellorgan gekoppelt. Wenn das Faltungselement mit dem Drehstellorgan gekoppelt ist, kann das Faltungselement kontinuierlich oder sequenziell in eine einzige Drehrichtung bewegt werden, was zu kurzen Taktzeiten führt.

Nach einer Weiterbildung der Erfindung besteht das Faltungselement aus einem Führungsteil und einem gesonderten Knickteil, die synchron miteinander bewegt werden. Das Führungsteil dient zum Führen des Faltungsabschnitts während des Faltungsvorgangs. Das Knickteil dient zum Erfassen des zu faltenden Faltungsabschnitts in der Zuschnittebene und zur Übergabe desselben an das Führungsteil. Vorzugsweise sind das Führungsteil und das Knickteil in Richtung der Faltlinie nebeneinander angeordnet, so dass platzsparend zum einen das Knicken bzw. Falten und zum anderen das Führen gewährleistet ist.

Nach einer Weiterbildung der Erfindung ist ein Niederhalterelement vorgesehen, mittels dessen ein oberer Faltungsabschnitt in eine definierte Lage zur Bildung des Polsterteils bringbar ist. Im Zusammenwirken mit dem Faltungselement und gegebenenfalls mit dem Faltlinien-Positionierelement kann die Form des Polsterteils am Ende des Faltvorgangs herbeigeführt werden.

Ausführungsbeispiele der Erfindung werden nachfolgend anhand der Zeichnungen näher erläutert.

Es zeigen:
- Fig. 1: eine perspektivische Darstellung einer Verpackung mit an gegenüberliegenden Rändern derselben angeordneten Polsterteils, die einstückig mit der Verpackung verbunden sind,
- Fig. 2a: eine schematische Seitenansicht einer Faltvorrichtung nach einer ersten Ausführungsform in einer ersten Arbeitsstellung,
- Fig. 2b: eine schematische Seitenansicht der Faltvorrichtung gemäß der ersten Ausführungsform in einer zweiten Arbeitsstellung,
- Fig. 2c: eine schematische Seitenansicht der Faltvorrichtung gemäß der ersten Ausführungsform in einer dritten Arbeitsstellung,
- Fig. 2d: eine schematische Seitenansicht der Faltvorrichtung gemäß der ersten Ausführungsform in einer vierten Arbeitsstellung,
- Fig. 2e: eine schematische Seitenansicht der Faltvorrichtung gemäß der ersten Ausführungsform in einer fünften Arbeitsstellung,
- Fig. 2f: eine schematische Seitenansicht der Faltvorrichtung gemäß der ersten Ausführungsform in einer sechsten Arbeitsstellung,
- Fig. 2g: eine schematische Seitenansicht der Faltvorrichtung gemäß der ersten Ausführungsform in einer siebten Arbeitsstellung,
- Fig. 2h: eine schematische Seitenansicht der Faltvorrichtung gemäß der ersten Ausführungsform in einer achten Arbeitsstellung,
- Fig. 2i: eine schematische Seitenansicht der Faltvorrichtung gemäß der ersten Ausführungsform in einer neunten Arbeitsstellung,
- Fig. 2j: eine schematische Seitenansicht der Faltvorrichtung gemäß der ersten Ausführungsform in einer letzten Arbeitsstellung,
- Fig. 3a: eine schematische Seitenansicht der Faltvorrichtung nach einer zweiten Ausführungsform in einer ersten Arbeitsstellung,
- Fig. 3b: eine schematische Seitenansicht der Faltvorrichtung gemäß der zweiten Ausführungsform in einer zweiten Arbeitsstellung,
- Fig. 3c: eine schematische Seitenansicht der Faltvorrichtung gemäß der zweiten Ausführungsform in einer dritten Arbeitsstellung,
- Fig. 3d: eine schematische Seitenansicht der Faltvorrichtung gemäß der zweiten Ausführungsform in einer vierten Arbeitsstellung,
- Fig. 3e: eine schematische Seitenansicht der Faltvorrichtung gemäß der zweiten Ausführungsform in einer fünften Arbeitsstellung,
- Fig. 3f: eine schematische Seitenansicht der Faltvorrichtung gemäß der zweiten Ausführungsform in einer sechsten Arbeitsstellung,
- Fig. 3g: eine schematische Seitenansicht der Faltvorrichtung gemäß der zweiten Ausführungsform in einer letzten Arbeitsstellung,
- Fig. 4a: eine schematische Seitenansicht der Faltvorrichtung nach einer dritten Ausführungsform in einer ersten Arbeitsstellung,
- Fig. 4b: eine schematische Seitenansicht der Faltvorrichtung gemäß der dritten Ausführungsform in einer zweiten Arbeitsstellung,
- Fig. 4c: eine schematische Seitenansicht der Faltvorrichtung gemäß der dritten Ausführungsform in einer dritten Arbeitsstellung,
- Fig. 4d: eine schematische Seitenansicht der Faltvorrichtung gemäß der dritten Ausführungsform in einer vierten Arbeitsstellung,
- Fig. 4e: eine schematische Seitenansicht der Faltvorrichtung gemäß der dritten Ausführungsform in einer fünften Arbeitsstellung und
- Fig. 4f: eine schematische Seitenansicht der Faltvorrichtung gemäß der dritten Ausführungsform in einer letzten Arbeitsstellung.

Eine erfindungsgemäße Vorrichtung zum Falten eines Polsterteils 1 einer Verpackung 100 ermöglicht den Schutz von mittels der Verpackung 100 umverpackten Produkten 101, wie beispielsweise Bretter oder dergleichen, das in Figur 1 gestrichelt dargestellt ist. Das Polsterteil 1 ist einstückig mit der Verpackung 100 verbunden, wobei die Verpackung 100 mit einer nicht dargestellten weiteren Verpackung verbunden wird zur Umverpackung des Produktes 101. Die Verpackung 100 sowie das Polsterteil 1 werden aus einem Zuschnitt 2 hergestellt, wobei im Folgenden lediglich die Herstellung des Polsterteils 1 beschrieben wird. Das Polsterteil 1 bzw. die Verpackung 100 besteht vorzugsweise aus einem faltbaren Material, beispielsweise Pappe, Karton oder Wellpappe.

Nach einer ersten Ausführungsform der Erfindung gemäß den Figuren 2a bis 2j wird der Zuschnitt 2 auf einen Falttisch 3 aufgelegt. Der Zuschnitt 2 erstreckt sich in einer Zuschnittebene Z. Zur Bildung des Polsterteils 1 weist die Vorrichtung zum Falten des Polsterteils 1 ein Faltlinien-Positionierelement 4 auf, das mit seiner langgestreckten und vorzugsweise geradlinigen Kante 5 eine Faltlinie 6 des Polsterteils 1 vorgibt.

Ferner umfass die Vorrichtung ein Faltungselement 7, das im vorliegenden Ausführungsbeispiel zweiteilig ausgebildet ist. Das Faltungselement 7 umfasst zum einen ein Knickteil 8 und zum anderen ein Führungsteil 9, die in Richtung der Faltlinie 6 benachbart und/oder beabstandet zueinander angeordnet sind. Das Knickteil 8 dient zum Erfassen eines Faltungsabschnitts 10 des Zuschnitts 2, so dass der Faltungsabschnitt 10 unter Bildung der Faltlinie 6 an der Kante 5 des Faltlinien-Positionierelementes 4 um einen vorgegebenen Winkel gefaltet wird. Das Führungsteil 9 dient zur Führung des gefalteten Faltungsabschnitts 10, so dass ein oder mehrere Faltungsabschnitte 10 umgelenkt und zurück zu dem Zuschnitt 2 bewegt werden. Hierdurch kann ein umschlossenes Polsterteil 1 gebildet werden, das als ein Hohlkörper ausgebildet ist. Der einen freien Rand 11 aufweisende Faltungsabschnitt 10 wird in einem letzten Arbeitsschritt an einem nicht gefalteten Endabschnitt 12 des Zuschnitts 2 angelegt und vorzugsweise durch Klebung befestigt.

Ferner umfasst die Vorrichtung ein Niederhalterelement 13, das in einem letzten Arbeitsschritt auf einen Faltungsabschnitt 10 mit einer Haltekraft einwirkt, so dass mittels des Faltlinien-Positionierelementes 4 die Faltungsabschnitte 10 in die vorgegebene Form zur Bildung des Polsterteils 1 verbracht werden können.

Das Führungsteil 9 des Faltungselementes 7 ist hakenförmig ausgebildet. Das Führungsteil 9 überstreicht einen stumpfen Winkel und weist einen ersten Schenkel 14 und einen zweiten Schenkel 15 auf, die über einen Scheitel 16 miteinander verbunden sind. Die Schenkel 14, 15 gehen jeweils kontinuierlich (differenziell stetig) in den Scheitel 16 über. Das Führungsteil 9 ist hakenförmig bzw. U-förmig ausgebildet und überstreicht einen stumpfen Winkel *ϕ*1.

Der Faltvorgang wird nachfolgend anhand der Figuren 2a bis 2j näher erläutert.

In einer Ausgangsposition wird das Faltlinien-Positionierelement 4 in einem Abstand a1 zu dem freien Rand 11 des Zuschnitts 2 positioniert. Ferner befindet sich das Knickteil 8 und das Führungsteil 9 des Faltungselementes 7 in einer unteren Position unterhalb der Zuschnittlinie Z. In einem weiteren Arbeitsschritt wird nun das Knickteil 8 und das Führungsteil 9 des Faltungselementes 7 synchron bewegt. Das Knickteil 8 wird linear nach oben verschoben, also senkrecht zu der Zuschnittebene Z, während das Führungsteil 9 parallel zu der Zuschnittebene Z hin zu dem nicht gefalteten Abschnitt des Zuschnitts 2 bewegt wird. Am Ende dieses Arbeitsschritts liegt ein zuerst gefalteter Faltungsabschnitt 10' an einer Innenseite des ersten Schenkels 14 des Führungsteils 9 an, s. Fig. 2b.

In einem weiteren Arbeitsschritt wird nun das Faltlinien-Positionierelement 4 um einen Abstand a1 von der gebildeten Faltlinie 6 wegbewegt, der einer Breite des Faltungsabschnitts 10 entspricht. Die die Faltlinien 6 bildende Kante 5 des Faltlinien-Positionierelementes 4 hat somit den Abstand a1 zu der Faltlinie 6. Das Knickteil 8 wird zurück nach unten unterhalb der Zuschnittebene Z sowie entlang der Zuschnittebene Z zu dem Faltlinien-Positionierelement 4 um die Strecke a1 bewegt.

In einem nachfolgenden Arbeitsschritt wird nun - wie beim ersten Arbeitsschritt - das Knickteil 8 nach oben und das Führungsteil 9 in Richtung des nicht gefalteten Abschnitt des Zuschnitts 2 bewegt. Hierdurch wird eine weitere Faltlinie 6 gebildet und der entsprechend neu gebildete Faltungsabschnitt 10 liegt am Ende dieses Arbeitsschrittes am Ende des ersten Schenkels 14 an, während der zuerst gefaltete Faltungsabschnitt 10' im Bereich des Scheitels 16 anliegt, s. Fig. 2d.

Im Folgenden werden die genannten Arbeitsschritte sequenziell weiter durchgeführt unter Bildung von zwei weiteren Faltlinien 6, bis insgesamt vier Faltabschnitte 10 gebildet werden, die innenseitig zumindest bereichsweise an dem ersten Schenkel 14, dem Scheitel 16 und dem zweiten Schenkel 15 anliegen, s. Fig. 2h. Die Faltabschnitte 10 bilden somit ein haubenförmiges oder hausförmiges Gebilde. Damit ein in einem letzten Arbeitsschritt der zuerst gefaltete Faltungsabschnitt 10', der den freien Rand 11 aufweist, auf den Zuschnitt 10 bzw. dem nicht gefalteten Endabschnitt 12 des Zuschnitts 2 zur Anlage kommt, wird das Niederhalterelement 13 senkrecht zur Zuschnittebene Z nach unten bewegt, so dass die als zweites hergestellte Faltlinie 6 nach unten gedrückt wird. Mit gleichzeitiger Hinbewegung des Faltlinien-Positionierelementes 4 in Richtung der zuletzt erzeugten Faltlinie 6 wird der Faltungsabschnitt 10` bis hin zu dem zuletzt gefalteten Faltungsabschnitt 10 bewegt, so dass das Polsterteil 1 fertiggeformt ist. Wenn vorzugsweise der nicht gefaltete Endabschnitt 12 mit einem Klebemittel versehen ist, kann nun der Faltungsabschnitt 10' eine Klebeverbindung mit dem nicht gefalteten Endabschnitt 12 des Zuschnitts 2 eingehen. Das Polsterteil 1 ist somit hergestellt. Damit die hausförmig gefalteten Faltungsabschnitte 10 von dem Führungsteil 9 umfasst sind, ist ein lichter Abstand Iₛ der Schenkel 14, 15 größer als eine Diagonale dp des Polsterteils 1.

Nach einer zweiten Ausführungsform der Erfindung gemäß den Figuren 3a bis 2g ist im Unterschied zu der ersten Ausführungsform ein Faltungselement 27 einstückig ausgebildet und weist einen ersten Schenkel 24 und einen zweiten Schenkel 25 sowie einen Scheitel 26 auf, die jeweils kantig miteinander verbunden sind. So schließt sich an den ersten Schenkel 24 der Scheitel 26 unter Bildung eines rechten Winkels und der zweite Schenkel 25 an den Scheitel 26 unter Bildung desselben rechten Winkels an. Das Faltungselement 27 ist somit kantig ausgebildet. Wie aus Figur 3a ersichtlich ist, ist das Faltungselement 27 mit einem Linearstellorgan 28 und mit einem Drehstellorgan 29 gekoppelt bzw. verbunden, so dass das Faltungselement 27 entlang des ersten Schenkels 24 linear bewegt bzw. quer zur Richtung des ersten Schenkels 24 gedreht werden kann. Zusätzlich ist das Faltungselement 27 mit einem weiteren Linearstellorgan gekoppelt, so dass er quer zu den Schenkeln 24, 25 bewegbar ist. Das Faltungselement 27 bzw. sein Linearstellorgan 28 ist schräg zu der Zuschnittebene Z angeordnet, vorzugsweise in einem Winkel *ϕ*2 von 45° zu der Zuschnittebene Z. Das gleiche gilt auch für das Faltlinien-Positionierelement 4. Das Faltlinien-Positionierelement 4 ist derart linear beweglich angeordnet, dass es senkrecht zu dem ersten und/oder zweiten Schenkel 24, 25 und in Richtung der Schenkel 24, 25 linear bewegbar ist. In einer Ausgangsstellung gemäß Figur 3a befindet sich die Kante 5 des Faltlinien-Positionierelementes 4 in dem vorgegebenen Abstand von viermal des Abstandes a1 zu dem freien Rand 11 des Zuschnitts 2. Das Faltungselement 27 wird mittels des Linearstellorgans 28 schräg nach oben bewegt, so dass ein erster Faltungsabschnitt 10 um einen Winkel von 45°, also senkrecht zu dem Verlauf des Faltlinien-Positionierelementes 4 gefaltet wird.

In einem weiteren Arbeitsschritt werden das Faltlinien-Positionierelement 4 und das Faltungselement 27 in Richtung des freien Randes 11 des Faltungsabschnitts 10 bewegt, nämlich um den Abstand a1, so dass nachfolgend durch eine Querbewegung des Faltungselementes 27 eine weitere Faltung unter Bildung der Faltlinie 6 vorgenommen werden kann. Der Faltungsabschnitt 10 wird hierbei um 90° verdreht, bis er auf dem Faltlinien-Positionierelement 4 zur Anlage kommt, s. gestrichelte Linie in Figur 3b.

In einem weiteren Schritt werden - wie im vorhergehenden Arbeitsschritt - das Faltlinien-Positionierelement 4 und das Faltungselement 27 in die gleiche Richtung um den Abstand a1 bewegt, vorzugsweise synchron, so dass eine weitere Faltung bzw. Bildung eines Faltungsabschnitts 10 unter Ausformung einer Faltlinie 6 erfolgen kann. Nachdem vier Faltlinien 6 gebildet sind, wird das Faltungselement 7 mittels des Linearstellorgans 28 und das Faltlinien-Positionierelement 4 zurückbewegt, bis die zuerst erzeugte Faltlinie 6 erreicht ist. Es beginnt nun der Formungsvorgang des Polsterteils 1. Der Faltlinienherstellungsvorgang des Polsterteils 1 ist nun abgeschlossen. Hierzu wird das Faltlinien-Positionierelement 4 schräg nach oben gefahren, so dass die gefalteten Faltungsabschnitte 10 auf einer dem Zuschnitt 2 zugewandten Seite des Faltlinien-Positionierelementes 4 anliegen. Mittels einer Querbewegung wird das Faltungselement 27 nun um den Abstand a1 quer weg von der als zweites erzeugten Faltlinie 6 bewegt, so dass durch schräges Herunterfahren des Faltlinien-Positionierelementes 4 parallel zur Bewegungsrichtung des Linearstellorgans 28 und anschließenden Querbewegung in Richtung des als zweites erzeugten Faltlinie 6 die Faltungsabschnitte 10 eine im Querschnitt quadratische Form einnehmen. Der als zweites erzeugte Faltungsabschnitt 10 liegt an einer Innenseite des zweiten Schenkels 25 an, s. Fig. 3f.

In einem weiteren Arbeitsschritt wird nun das Faltungselement 27 mittels des Drehstellorgans 29 um 45° verschwenkt, so dass der zuerst gefaltete Faltungsabschnitt auf dem nicht gefalteten Endabschnitt 12 des Zuschnitts 2 zur Anlage kommen kann. Im vorhergehenden Arbeitsschritt wurde das Klebemittel auf den nicht gefalteten Endabschnitt 12 aufgebracht. Im letzten Arbeitsschritt wird durch gleichzeitiges Wegbewegen des Faltlinien-Positionierelementes 4 und Niederdrücken des Niederhalteelementes 13 das Polsterteil 1 geformt. Nach Aushärten des Klebemittels ist das Polsterteil 1 fertiggestellt.

Gemäß der zweiten Ausführungsform der Vorrichtung wird sowohl das Faltlinien-Positionierelement 4 als auch das Faltungselement 27 über entsprechende Stellorgane in Längs- und Querrichtung derselben verschoben bzw. bewegt. Das Faltlinien-Positionierelement 4 ist flächig bzw. eben ausgebildet und erstreckt sich parallel zu dem Scheitel 26. Erst in der letzten Arbeitsstellung nimmt das Faltlinien-Positionierelement 4 einen Winkel von 45° zu dem Scheitel 26 des Faltungselementes 27 ein.

Nach einer dritten Ausführungsform gemäß den Figuren 4a bis 4f ist ein Faltungselement 37 vorgesehen, das im Unterschied zu den vorhergehenden Ausführungsformen ausschließlich mit einem Drehstellorgan gekoppelt ist, so dass das Faltungselement 37 ausschließlich um eine senkrecht zu der Bewegungsrichtung des Faltlinien-Positionierelementes 4 und parallel zu der Zuschnittebene Z verlaufenden Schwenkachse S verschwenkbar ist. Die Schwenkachse S befindet sich unterhalb der Zuschnittebene Z bzw. des parallel zu der Zuschnittebene Z linear beweglichen Faltlinien-Positionierelementes 4. Wie gemäß der ersten Ausführungsform ist das Faltlinien-Positionierelement 4 lediglich in einer Ebene, und zwar unmittelbar oberhalb der Zuschnittebene Z linear verschieblich angeordnet.

In einer ersten Arbeitsstellung (Ausgangsstellung) befindet sich das Faltlinien-Positionierelement 4 in dem Abstand a1 zu dem freien Rand 11 des Zuschnitts 2. Das Faltungselement 37, das wie das Führungsteil 9 einen ersten Schenkel 34, einen zweiten Schenkel 35 und einen Scheitel 36 aufweist, wird nach oben verschwenkt, so dass ein freies Ende des zweiten Schenkels 35 einen ersten Faltungsabschnitt 10' erfasst und aus der Zuschnittebene Z nach oben faltet.

In einem weiteren Arbeitsschritt wird das Faltlinien-Positionierelement 4 von der so gebildeten Faltlinie 6 wegbewegt, so dass durch Weiterverschwenken des Faltungselementes 37 eine weitere Faltlinie 6 und somit ein weiterer Faltungsabschnitt 10 gebildet wird. Das Drehstellorgan kann derart angesteuert sein, dass das Faltungselement 37 kontinuierlich oder sequenziell in Abstimmung mit dem Faltlinien-Positionierelement 4 verschwenkt wird.

Als zweites hergestellte Faltungsabschnitt 10 wird vorzugsweise durch den Scheitel 36 erfasst, wobei der zuerst erzeugte Faltungsabschnitt 10' an der Innenseite des zweiten Schenkels 36 entlang gleitet.

Nachdem in einem weiteren Arbeitsschritt das Faltlinien-Positionierelement 4 weiter zurückgezogen worden ist, kann ein weiterer Faltungsabschnitt 10 erzeugt werden. Wenn die dritte Faltlinie 6 erzeugt wird unter Bildung des dritten Faltungsabschnitts 10, ist das Faltungselement 37 um einen spitzen Winkel nach oben verschwenkt worden. Die drei Faltungsabschnitte 10, 10' liegen innenseitig an dem ersten Schenkel 34, Scheitel 36 und zweiten Schenkel 35 an. Durch weiteres Verschwenken des Drehstellorganes nehmen die Faltungsabschnitte 10, 10' eine haubenförmige bzw. hausförmige Form an, wobei der zuerst gefaltete Faltungsabschnitt 10' mit einem freien Rand auf dem Zuschnitt 2 zur Anlage kommt, s. Fig. 4e. Zur Ermöglichung dieser Lage wird das Faltlinien-Positionierelement 4 weiter von den Faltlinien 6 wegbewegt, so dass der freie Rand 11 des Faltungsabschnitts 10' auf dem Zuschnitt 2 zur Anlage kommen kann. In dieser Stellung ist das Faltungselement 37 um 90° verschwenkt worden, wobei die ersten und zweiten Schenkel 34, 35 aufrecht, d. h. senkrecht zur Zuschnittebene Z verlaufen.

In einem letzten Arbeitsschritt erfasst das Faltlinien-Positionierelement 4 den Faltungsabschnitt 10' und bewegt denselben in Richtung der zuletzt erzeugten Faltlinie 6. Das Niederhalterelement 13 liegt oben an der als zweites erzeugten Faltlinie 6 an, so dass die Faltungsabschnitte 10 nicht von der Zuschnittebene Z weg bewegt werden können. Nachdem der freie Rand 11 des Faltungsabschnitts 10 in einem zu dem zuletzt erzeugten Faltlinie 6 nahen Bereich verbracht worden ist, wird das Faltlinien-Positionierelement 4 weg bewegt und gleichzeitig das Niederhalterelement 13 nach unten bewegt, so dass die Faltungsabschnitte 10 die im Querschnitt quadratische Form des Polsterteils 1 einnehmen können. Das Polsterteil 1 ist somit hergestellt worden.

Das Faltlinien-Positionierelement 4 wird in den ersten Arbeitsschritten von den Faltlinien 6 weg bewegt, während es im letzten Arbeitsschritt zu den Faltlinien 6 hin bewegt wird. Hierzu ist ein nicht dargestelltes Linearstellorgan vorgesehen.

Es versteht sich, dass gleiche Bauteile bzw. Bauteilfunktionen mit den gleichen Bezugsziffern versehen sind.

Das Polsterteil 1 weist umlaufende Seitenflächen auf, die durch die Faltungsabschnitte 10, 10' gebildet sind.

## Patentansprüche

1. Verfahren zum Falten eines Polsterteils (1) für eine Verpackung (100) aus einem Zuschnitt (2), der eine Zuschnittebene (Z) aufspannt, wobei ein Faltlinien-Positionierelement (4) in einem Abstand (a1) zu einem Rand des Zuschnitts (2) positioniert wird und wobei ein hakenförmigesFaltungselement (7, 27, 37) unter Erfassen eines Faltungsabschnitts (10, 10') des Zuschnitts (2) quer oder in einem spitzen oder stumpfen Winkel zu der Zuschnittebene (Z) bewegt wird zur Erzeugung einer Faltlinie (6) an einer Kante (5) des Faltlinien-Positionierelementes (4), wobei
wiederkehrend das Faltlinien-Positionierelement (4) um einen mit einer Breite einer Seitenfläche (10, 10') des Polsterteils (1) übereinstimmenden Abstand (a1) linear verschoben wird, nachdem das Faltungselement (7, 27, 37) den Faltungsabschnitt (10, 10') aus der Zuschnittebene (Z) bewegt hat, bis eine vorgegebene Anzahl von Faltungsabschnitten (10, 10') erzeugt worden sind, und dass abschließend im Zusammenwirken mit einem senkrecht zu der Zuschnittebene (Z) auf die Faltungsabschnitte (10, 10') wirkendes Niederhalterelement (13) die Faltungsabschnitte (10, 10') zu den umlaufenden Seitenflächen des Polsterteils (1) geformt werden.

2. Verfahren nach Anspruch 1, **dadurch gekennzeichnet, dass** das Niederhalterelement (13) gleichzeitig mit dem Faltlinien-Positionierelement (4) bewegt wird, wobei das Faltlinien-Positionierelement (4) einmal linear her- und hin bewegt zu dem Faltungsabschnitt (10, 10') bewegt wird unter abschließender Anlage an dem jeweils eine Seitenfläche des Polsterteils (1) bildenden Faltungsabschnitts (10) oder wobei das Faltlinien-Positionierelement (4) von dem Faltungsabschnitt linear herbewegt wird, während ein Schenkel (25) des Faltungselementes (27) an dem eine Seitenfläche des Polsterteils (1) bildenden Faltungsabschnitt (10) anliegt.

3. Verfahren nach Anspruch 1 oder 2, **dadurch gekennzeichnet, dass** das Faltungselement (10, 10') quer und/oder längs zu einer Bewegungsrichtung des Faltlinien-Positionierelementes (4) bewegt wird.

4. Verfahren nach einem der Ansprüche 1 bis 3, **dadurch gekennzeichnet, dass** das Faltungselement (10, 10') kontinuierlich oder sequenziell um eine senkrecht zu der Bewegungsrichtung des Faltlinien-Positionierelementes (4) und parallel zu der Zuschnittebene (Z) verlaufenden Schwenkachse (S) verschwenkt wird, wobei sequenziell das Faltlinien-Positionierelement (4) von dem Faltungsabschnitt (10, 10') wegbewegt wird.

5. Verfahren nach einem der Ansprüche 1 bis 4, **dadurch gekennzeichnet, dass** das Faltungselement (10, 10') von seiner Ausgangsstellung in seine Endstellung um 90° verschwenkt wird.

6. Vorrichtung zum Falten eines Polsterteils (1) für eine Verpackung (100) aus einem Zuschnitt (2)
- mit einem Falttisch (3), auf dem der Zuschnitt (2) gelagert ist,
- mit einem Faltlinien-Positionierelement (4), das mit einer Kante (5) eine zu erzeugende Faltlinie (6) vorgibt,
- mit einem bewegbaren Faltungselement (7), mittels dessen ein Faltungsabschnitt (10,10') des Zuschnitts (2) um eine durch das Faltlinien-Positionierelement (4) definierte Faltlinie (6) um einen Winkel aus einer Zuschnittebene (Z) gefaltet wird, wobei das bewegbare Faltungselement (7, 27, 37) hakenförmig ausgebildet ist,
**dadurch gekennzeichnet, dass** die Vorrichtung dazu eingerichtet ist, ein Verfahren nach einem der vorhergehenden Ansprüche durchzuführen.

7. Vorrichtung nach Anspruch 6, **dadurch gekennzeichnet, dass** das Faltungselement (7, 27, 37) eine Innenfläche aufweist, die zur Führung des Faltungsabschnitts (10, 10') dient.

8. Vorrichtung nach Anspruch 6 oder 7, **dadurch gekennzeichnet, dass** das Faltungselement (7, 27, 37) ein freies Ende aufweist, das mit Beendigung des Faltvorgangs senkrecht zu dem Faltlinien-Positionierelement (4) und/oder zu der Zuschnittebene (Z) verläuft.

9. Vorrichtung nach einem der Ansprüche 6 bis 8, **dadurch gekennzeichnet, dass** das Faltungselement (7, 27, 37) U-förmig ausgebildet ist, wobei das Faltungselement (7, 27, 37) einen stumpfen Winkel oder einen Winkel von 180° überstreicht.

10. Vorrichtung nach einem der Ansprüche 6 bis 9, **dadurch gekennzeichnet, dass** das Faltungselement (7, 27, 37) einen Scheitel (16, 26, 36) und zu beiden Seiten desselben sich anschließende Schenkel (14, 15, 24, 25, 34, 35) aufweist, wobei die Schenkel (14, 15, 24, 25, 34, 35) kontinuierlich oder kantig in den Scheitel (16, 26, 36) übergehen.

11. Vorrichtung nach Anspruch 10, **dadurch gekennzeichnet, dass** ein lichter Abstand (Is) der Schenkel (14, 15, 24, 25, 34, 35) größer ist als eine Diagonale (d_{P}) des zu faltenden Polsterteils (1).

12. Vorrichtung nach einem der Ansprüche 6 bis 11, **dadurch gekennzeichnet,**
**dass** das Faltungselement (7, 37) linear beweglich senkrecht zu der Zuschnittebene (Z) oder um eine senkrecht zu der Bewegungsrichtung des Faltlinien-Positionierelementes (4) und parallel zu der Zuschnittebene (Z) verlaufene Schwenkachse (S) schwenkbar gelagert ist.

13. Vorrichtung nach einem der Ansprüche 6 bis 12, **dadurch gekennzeichnet, dass** das Faltungselement (7, 27, 37) mit einem Linearstellorgan (28) und/oder einem Drehstellorgan zusammenwirkt zur Erzeugung der linearen Bewegung und/oder Drehbewegung.

14. Vorrichtung nach einem der Ansprüche 6 bis 13, **dadurch gekennzeichnet, dass** das Faltungselement (7, 27, 28) ein Knickteil (8) zum Erfassen des Faltungsabschnitts (10, 10') und ein Führungsteil (9) zur Führung der gefalteten Faltungsabschnitte (10, 10') aufweist, die synchron zueinander bewegbar sind.

15. Vorrichtung nach einem der Ansprüche 6 bis 14, **dadurch gekennzeichnet, dass** ein Niederhalterelement (13) vorgesehen ist, mittels dessen die Faltungsabschnitte (10, 10') in eine definierte Endlage zur Bildung des Polsterteils (1) bringbar ist.

## Claims

1. A method for folding a padding part (1) for a packaging (100) from a blank (2) which spans a blank plane (Z), wherein a fold-line positioning element (4) is positioned at a distance (a1) from an edge of the blank (2) and wherein a hook-shaped folding element (7, 27, 37), when grasping a folding portion (10, 10') of the blank (2), is moved transversely to or at an acute or obtuse angle to the blank plane (Z) in order to produce a fold line (6) at a corner (5) of the fold-line positioning element (4), wherein the fold-line positioning element (4) is linearly displaced recurrently by a distance (a1) corresponding to a width of a side surface (10, 10') of the padding part (1) once the folding element (7, 27, 37) has moved the folding portion (10, 10') out of the blank plane (Z) until a predetermined number of folding portions (10, 10') has been produced, and wherein, in conjunction with a hold-down element (13) acting on the folding portions (10, 10') perpendicularly to the blank plane (Z), the folding portions (10, 10') are ultimately shaped into the peripheral side surfaces of the padding part (1).

2. The method according to Claim 1, **characterized in that** the hold-down element (13) is moved at the same time as the fold-line positioning element (4), wherein the fold-line positioning element (4) is moved linearly back and forth once relative to the folding portion (10, 10') while ultimately being in contact with the folding portion (10) forming a side surface of the padding part (1) in each case, or wherein the fold-line positioning element (4) is linearly moved away from the folding portion while a leg (25) of the folding element (27) is in contact with the folding portion (10) forming a side surface of the padding part (1).

3. The method according to Claim 1 or 2, **characterized in that** the folding element (10, 10') is moved transversely to and/or longitudinally relative to a movement direction of the fold-line positioning element (4).

4. The method according to any one of Claims 1 to 3, **characterized in that** the folding element (10, 10') is pivoted continuously or sequentially about a pivot axis (S) extending perpendicularly to the movement direction of the fold-line positioning element (4) and in parallel with the blank plane (Z), wherein the fold-line positioning element (4) is sequentially moved away from the folding portion (10, 10').

5. The method according to any one of Claims 1 to 4, **characterized in that** the folding element (10, 10') is pivoted by 90° from its starting position into its final position.

6. A device for folding a padding part (1) for packaging (100) from a blank (2)
- comprising a folding table (3), on which the blank (2) is supported,
- comprising a fold-line positioning element (4), which specifies a fold line (6) to be produced by means of a corner (5),
- comprising a movable folding element (7), by means of which a folding portion (10, 10') of the blank (2) is folded out of a blank plane (Z) by an angle about a fold line (6) defined by the fold-line positioning element (4), wherein the movable folding element (7, 27, 37) is formed to be hook-shaped,
**characterized in that** the device is configured to carry out a method according to any one of the preceding claims.

7. The device according to Claim 6, **characterized in that** the folding element (7, 27, 37) has an inner surface which is used for guiding the folding portion (10, 10').

8. The device according to Claim 6 or 7, **characterized in that** the folding element (7, 27, 37) has a free end that extends perpendicularly to the fold-line positioning element (4) and/or to the blank plane (Z) at the end of the folding process.

9. The device according to any one of Claims 6 to 8, **characterized in that** the folding element (7, 27, 37) is formed to be U-shaped, wherein the folding element (7, 27, 37) covers an obtuse angle or an angle of 180°.

10. The device according to any one of Claims 6 to 9, **characterized in that** the folding element (7, 27, 37) has a vertex (16, 26, 36) and, on either side thereof, adjoining legs (14, 15, 24, 25, 34, 35), wherein the legs (14, 15, 24, 25, 34, 35) transition into the vertex (16, 26, 36) continuously or at an angle.

11. The device according to Claim 10, **characterized in that** a clear distance (Iₛ) between the legs (14, 15, 24, 25, 34, 35) is greater than a diagonal (dₚ) of the padding part (1) to be folded.

12. The device according to any one of Claims 6 to 11, **characterized in that** the folding element (7, 37) is linearly movable perpendicularly to the blank plane (Z) or is mounted to pivot about a pivot axis (5) extending perpendicularly to the movement direction of the fold-line positioning element (4) and in parallel with the blank plane (Z).

13. The device according to any one of Claims 6 to 12, **characterized in that** the folding element (7, 27, 37) interacts with a linear control element (28) and/or a rotary control element to produce the linear movement and/or rotary movement.

14. The device according to any one of Claims 6 to 13, **characterized in that** the folding element (7, 27, 28) has a bend part (8) for grasping the folding portion (10, 10') and a guide part (9) for guiding the folded folding portions (10, 10'), which are synchronously movable toward one another.

15. The device according to any one of Claims 6 to 14, **characterized in that** a hold-down element (13) is provided by means of which the folding portions (10, 10') can be brought into a defined end position for forming the padding part (1).

## Revendications

1. Procédé de pliage une pièce de rembourrage (1) pour un emballage (100) à partir d'une pièce découpée (2) qui tend un plan de pièce découpée (Z), dans lequel un élément de positionnement de ligne de pliage (4) est positionné à une distance (a1) par rapport à un bord de la pièce découpée (2) et dans lequel un élément de pliage en forme de crochet (7, 27, 37) est, en saisissant une partie de pliage (10, 10') de la pièce découpée (2), déplacé transversalement ou à un angle aigu ou obtus par rapport au plan de pièce découpée (Z) pour produire une ligne de pliage (6) au niveau d'une arête (5) de l'élément de positionnement de ligne de pliage (4), dans lequel de manière répétitive l'élément de positionnement de ligne de pliage (4) est déplacé linéairement d'une distance (a1) correspondant à une largeur d'une surface latérale (10, 10') de la pièce de rembourrage (1), après que l'élément de pliage (7, 27, 37) ait déplacé la partie de pliage (10, 10') à partir du plan de pièce découpée (Z) jusqu'à ce qu'une quantité prédéterminée de parties de pliage (10, 10') ait été produite, et en ce que finalement en coopération avec un élément de serre-flan (13) qui agit sur les parties de pliage (10, 10') perpendiculairement au plan de pièce découpée (Z) les parties de pliage (10, 10') sont formées par rapport aux surfaces latérales périphériques de la pièce de rembourrage (1).

2. Procédé selon la revendication 1, **caractérisé en ce que** l'élément de serre-flan (13) est déplacé simultanément avec l'élément de positionnement de ligne de pliage (4), dans lequel l'élément de positionnement de ligne de pliage (4) est déplacé une fois linéairement dans un mouvement de va-et-vient vers la partie de pliage (10, 10') avec dépose terminale au niveau de la partie de pliage (10) formant respectivement une surface latérale de la pièce de rembourrage (1) ou dans lequel l'élément de positionnement de ligne de pliage (4) est déplacé linéairement de la partie de pliage tandis qu'une branche (25) de l'élément de pliage (27) se trouve au niveau de la partie de pliage (10) formant une surface latérale de la pièce de rembourrage (1).

3. Procédé selon la revendication 1 ou 2, **caractérisé en ce que** l'élément de pliage (10, 10') est déplacé transversalement et/ou longitudinalement par rapport à une direction de déplacement de l'élément de positionnement de ligne de pliage (4).

4. Procédé selon l'une quelconque des revendications 1 à 3, **caractérisé en ce que** l'élément de pliage (10, 10') est déplacé de manière continue ou séquentielle autour d'un axe de pivotement (S) s'étendant perpendiculairement à la direction de déplacement de l'élément de positionnement de ligne de pliage (4) et parallèlement au plan de pièce découpée (Z), dans lequel l'élément de positionnement de ligne de pliage (4) est redéplacé de manière séquentielle depuis la partie de pliage (10, 10').

5. Procédé selon l'une quelconque des revendications 1 à 4, **caractérisé en ce que** l'élément de pliage (10, 10¹) est pivoté de 90° depuis sa position initiale jusque dans sa position finale.

6. Dispositif de pliage d'une pièce de rembourrage (1) pour un emballage (100) à partir d'une pièce découpée (2)
- avec une table de pliage (3), sur laquelle la pièce découpée (2) est montée,
- avec un élément de positionnement de ligne de pliage (4) qui prédétermine avec une arête (5) une ligne de pliage (6) à produire,
- avec un élément de pliage déplaçabie (7), à l'aide duquel une partie de pliage (10,10') de la pièce découpée (2) est pliée à partir d'un plan de pièce découpée (Z) à un angle autour d'une ligne de pliage (6) définie par l'élément de positionnement de ligne de pliage (4), dans lequel l'élément de pliage déplaçable (7, 27, 37) est réalisé sous la forme d'un crochet,
**caractérisé en ce que** le dispositif est agencé de manière à réaliser un procédé selon l'une quelconque des revendications précédentes.

7. Dispositif selon la revendication 6, **caractérisé en ce que** l'élément de pliage (7, 27, 37) présente une surface intérieure qui sert à guider la partie de pliage (10, 10').

8. Dispositif selon la revendication 6 ou 7, **caractérisé en ce que** l'élément de pliage (7, 27, 37) présente une extrémité libre qui, à la fin du processus de pliage, s'étend perpendiculairement à l'élément de positionnement de ligne de pliage (4) et/ou au plan de pièce découpée (Z).

9. Dispositif selon l'une quelconque des revendications 6 à 8, **caractérisé en ce que** l'élément de pliage (7, 27, 37) est réalisé sous la forme d'un U, dans lequel l'élément de pliage (7, 27, 37) recouvre un angle obtus ou un angle de 180°.

10. Dispositif selon l'une quelconque des revendications 6 à 9, **caractérisé en ce que** l'élément de pliage (7, 27, 37) présente une crête (16, 26, 36) et des branches (14, 15, 24, 25, 34, 35) qui sont raccordées aux deux côtés de celle-ci, dans lequel les branches (14, 15, 24, 25, 34, 35) se dirigent dans la crête (16, 26, 36) de manière continue ou anguleuse.

11. Dispositif selon la revendication 10, **caractérisé en ce qu'**une distance intérieure (Iₛ) des branches (14, 15, 24, 25, 34, 35) est supérieure à une diagonale (dₚ) de la pièce de rembourrage (1) à plier.

12. Dispositif selon l'une quelconque des revendications 6 à 11, **caractérisé en ce que** l'élément de pliage (7, 37) est déplaçable linéairement perpendiculairement au plan de pièce découpée (Z) ou pivotant autour d'un axe de pivotement (5) qui s'étend perpendiculairement à la direction de déplacement de l'élément de positionnement de ligne de pliage (4) et parallèlement au plan de pièce découpée (Z).

13. Dispositif selon l'une quelconque des revendications 6 à 12, **caractérisé en ce que** l'élément de pliage (7, 27, 37) coopère avec un organe de positionnement linéaire (28) et/ou un organe de positionnement rotatif pour produire le déplacement linéaire et/ou le déplacement rotatif.

14. Dispositif selon l'une quelconque des revendications 6 à 13, **caractérisé en ce que** l'élément de pliage (7, 27, 28) présente une pièce de pliure (8) pour saisir la parte de pliage (10, 10') et une pièce de guidage (9) pour guider la partie de pliage pliée (10, 10'), lesquelles sont déplaçables de manière synchrone l'une par rapport à l'autre.

15. Dispositif selon l'une quelconque des revendications 6 à 14, **caractérisé en ce qu'**un élément de serre-flan (13) est prévu, au moyen duquel la partie de pliage (10, 10') peut être placée dans une position finale définie pour former la pièce de rembourrage (1).
